# EUROPÄISCHE PATENTANMELDUNG

(11) **EP 3 062 301 A1**
(43) Veröffentlichungstag der Anmeldung: **31.08.2016**
(21) Anmeldenummer: 15200844.7
(22) Anmeldetag: 17.12.2015
(51) Int. Cl.: G08G 1/127, G08G 1/087, G08G 1/133

(54) **VERFAHREN ZUM ZUORDNEN EINER FAHRLINIE ZU EINEM FAHRZEUG UND VERFAHREN ZUR STEUERUNG EINES VERKEHRSSYSTEMS**

(30) Priorität: 27.02.2015 DE 102015203505
(71) Anmelder: Siemens Aktiengesellschaft, 80333 München (DE)
(72) Erfinder: Rother, Gerd, 81375 München (DE)

(57) **Zusammenfassung**

Die Erfindung betrifft ein Verfahren zum Zuordnen einer Fahrlinie zu einem Fahrzeug, wobei wenigstens eine Fahrlinie vorgesehen ist, wobei eine Fahrlinie wenigstens zwei Meldepunkte aufweist, wobei die zwei Meldepunkte wenigstens eine Abfahrtshaltestelle mit einer Abfahrtszeit und eine Endhaltestelle darstellen, wobei eine Ortsposition des Fahrzeuges erfasst wird, wobei überprüft wird, zu welchem Startzeitpunkt das Fahrzeug welche Abfahrtshaltestelle verlässt, wobei anhand des erfassten Startzeitpunktes und der erfassten Abfahrtshaltestelle überprüft wird, welche Fahrlinie dem Fahrzeug zugeordnet wird.

## Beschreibung

Die Erfindung betrifft ein Verfahren zum Zuordnen einer Fahrlinie zu einem Fahrzeug gemäß Anspruch 1, ein Verfahren zum Steuern eines Verkehrssystems gemäß Anspruch 10 eine Recheneinheit gemäß Anspruch 14, und ein Verkehrssystem gemäß Anspruch 15.

Aus DE 198 03 254 A1 ist ein dynamisches Ortungs- und Meldesystem für den Einsatz im ÖPNV bekannt. Das System Dynamo ist für den Einsatz im innerstädtischen, regionalen und überregionalen ÖPNV konzipiert und wird in Fahrzeuge eingebaut, die den ÖPNV bedienen. Das System Dynamo erfasst mit einer Navigationseinheit während der Fahrt und im stehenden Fahrzeug automatisch und laufend Standortkoordinaten des Fahrzeuges. Ein Standorterkennungsmodul vergleicht diese Koordinaten mit intern abgelegten Meldepunktkoordinaten und erkennt, ob sich das Fahrzeug an einem Meldepunkt befindet. Ist dies der Fall, so hat das Fahrzeug eine Position erreicht, an der eine Aktion erfolgen soll. Eine Aktion ist beispielsweise die Übertragung eines definierten Datensatzes an einen LSA-Kreuzungsrechner. Soll eine Aktion durchgeführt werden, wird anhand der zu jedem Meldepunkt abgelegten Meldeparameter erkannt, aus welchen Daten der Datensatz besteht und über welche Schnittstelle die Meldedaten übertragen werden sollen: über Funk, seriell oder eine andere Schnittstelle. Danach erfolgt die Generierung des Daten-Telegramms und anschließend die Übertragung der Daten.

Aus DE 10 2007 014 528 A1 ist ein Verfahren zum Identifizieren einer Teilmenge von Positionen bekannt. Dadurch kann der örtliche Reiseverlauf eines Benutzers verschiedener öffentlicher Verkehrsmittel ermittelt werden. Aufgrund dieses ermittelten Reiseverlaufs können dann die Fahrtkosten auf die einzelnen Betreiber der Verkehrsmittel gerecht verteilt werden. Die Grundlage des Verfahrens bildet ein Vergleich der Koordinaten von Haltestellen der öffentlichen Verkehrsmittel mit den Koordinaten von Basisstationen für Sende- und Empfangsbetrieb im Mobilfunk. Diese Koordinaten müssen nur einmal ermittelt werden und können in einem Speicher abgespeichert sein. Liegen die Koordinaten einer Basisstation, in die ein Handy eingeloggt ist, nahe bei den Koordinaten dieser Haltestelle, so wird davon ausgegangen, dass sich der Besitzer des Handys an dieser Haltestelle befindet. Während der Reise des Benutzers der öffentlichen Verkehrsmittel wird in regelmäßigen Abständen - beispielsweise im Abstand von 30 Sekunden - festgestellt, in welcher Basisstation das Handy eingeloggt ist. Es wird dann wieder ermittelt, welche Haltestelle den kürzesten Abstand zu der gerade aktivierten Basisstation hat, und auf die Linie geschlossen, mit welcher der Benutzer fährt.

Aus EP 1 972 894 A1 ist ein Verfahren zur Wegstreckenbestimmung bekannt. Dabei wird zur Bestimmung der von einem Untersuchungsobjekt auf einem vorbestimmten Wegenetz, auf welchem sich mindestens ein Referenzobjekt bewegt, die zurückgelegte Wegstrecke bestimmt, wobei räumlich-zeitliche Ortungsinformationen des Untersuchungsobjektes bestimmt werden, in dem in zeitlichen Abständen mehrere räumliche Kontrollortungen des Untersuchungsobjektes durchgeführt werden, und wobei mindestens ein Wegstreckenabschnitt bestimmt wird, auf dem sich das Untersuchungsobjekt und eines der sich auf dem Wegenetz bewegenden Referenzobjekte räumlich und zeitlich übereinstimmend bewegen und/oder bewegt haben, in dem die Ortungsinformation mit räumlich-zeitlichen Bewegungsinformationen von Referenzobjekten, welche sich auf dem Wegenetz bewegen und/oder bewegt haben, verglichen werden.

Die Aufgabe der Erfindung besteht darin, ein verbessertes Verfahren zum Zuordnen einer Fahrlinie zu einem Fahrzeug und ein verbessertes Verfahren zum Steuern eines Verkehrssystems bereitzustellen.

Die Aufgabe der Erfindung wird durch das Verfahren gemäß Patentanspruch 1, durch das Verfahren gemäß Patentanspruch 10, durch die Recheneinheit gemäß Patentanspruch 14und durch das Verkehrssystem gemäß Patentanspruch 15 gelöst.

Weitere vorteilhafte Ausführungsformen sind in den abhängigen Ansprüchen angegeben.

Ein Vorteil des beschriebenen Verfahrens besteht darin, dass auf einfache Weise eine Zuordnung wenigstens einer Fahrlinie zu einem Fahrzeug erfolgt. Ein weiterer Vorteil des beschriebenen Verfahrens besteht darin, dass auf einfache Weise eine verbesserte Steuerung eines Verkehrssystems erreicht wird.

Diese Vorteile werden dadurch erreicht, dass abhängig von der Abfahrtshaltestelle und einer Abfahrtszeit einem Fahrzeug eine Fahrlinie zugeordnet wird. Auf diese Weise kann die Fahrlinie des Fahrzeuges einfach und automatisch erfasst werden. Somit kann eine Änderung einer Fahrlinie ohne weiteren Aufwand ermittelt werden.

Eine Weiterbildung des Verfahrens wird dadurch erreicht, dass ein weiterer Meldepunkt zusätzlich zur Abfahrtshaltestelle berücksichtigt wird, um dem Fahrzeug eine Fahrlinie zuzuordnen. Dadurch kann eine sichere und schnelle Auswahl der Fahrlinien erreicht werden.

In einer Ausführungsform wird zur Auswahl der Fahrlinie ein zusätzlicher Meldepunkt und eine Anfahrtszeit des zusätzlichen Meldepunktes erfasst und für die Auswahl der Fahrlinie berücksichtigt. Auf diese Weise wird eine weitere Verbesserung für eine schnelle Zuordnung einer Fahrlinie zu einem Fahrzeug erreicht.

In einer Ausführungsform wird die Fahrlinie spätestens dann erkannt, wenn das Fahrzeug eine vorgegebene Abfahrtshaltestelle zu einem vorgegebenen Startzeitpunkt verlassen hat und die Fahrt des Fahrzeuges an einer festgelegten Endhaltestelle endet. Damit kann eine Zuordnung des Fahrzeuges zu einer festgelegten Fahrlinie erfolgen. Eine Fahrlinie kann durch eine festgelegte Abfahrtshaltestelle, einen festgelegten Startzeitpunkt und eine festgelegte Endhaltestelle definiert werden.

In einer Ausführungsform kann ein Fahrumlauf mit wenigstens zwei Fahrlinien erfasst werden. Dazu wird überprüft, ob das Fahrzeug wenigstens zwei Fahrlinien wenigstens eine festgelegte Anzahl Mal in der gleichen Reichenfolge abgefahren ist. Durch die automatische Erfassung eines Fahrumlaufes kann ein Fahrumlauf eines Fahrzeuges während des Betriebes ohne größeren Aufwand erfasst und aktualisiert werden.

In einer Ausführungsform werden dem Fahrzeug die aktuelle Fahrlinie und eine vorhergehende Fahrlinie zugeordnet. Auf diese Weise kann ein zeitlicher Wechsel zwischen den Fahrlinien überprüft werden und insbesondere ein Fahrumlauf mit mehreren definiert aufeinander folgenden Fahrlinien ermittelt werden.

In einer Ausführungsform wird überwacht, ob das Fahrzeug die zugeordnete Fahrlinie verlässt. Auf diese Weise kann das Einhalten der Fahrlinien durch den Fahrer überwacht werden.

Verlässt das Fahrzeug die vorgegebene Fahrlinie, so wird dem Fahrzeug ein Kennzeichen für eine unbekannte Fahrt zugeordnet.

In einer Ausführungsform wird dem Fahrzeug nach dem Erkennen des Abweichens von der zugeordneten Fahrlinie anhand abgefahrener Meldepunkte überprüft, ob das Fahrzeug wieder zur vorhergehenden Fahrlinie zurückkehrt. Ist dies der Fall, so wird dem Fahrzeug wieder die vorhergehende Fahrlinie zugeordnet. Ist dies nicht der Fall, so bleibt dem Fahrzeug die unbekannte Fahrt als aktuelle Fahrlinie zugeordnet.

In einer Ausführung wird die Zuordnung der Fahrlinie zu dem Fahrzeug verwendet, um ein Verkehrssystem für das Fahrzeug zu steuern. Auf diese Weise kann eine Priorisierung des Fahrzeuges entsprechend der zugeordneten Fahrlinie durchgeführt werden. Dadurch wird ein verbessertes System zur Verkehrsführung bereitgestellt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigen:
- FIG 1: eine schematische Darstellung eines Verkehrssystems, und
- FIG 2: eine schematische Darstellung eines Fahrplans mit zwei Fahrlinien.

FIG 1 zeigt in einer schematischen Darstellung eine Recheneinheit 1, die mit einem Speicher 2 verbunden ist. Zudem weist die Recheneinheit 1 eine Sende- und Empfangseinheit 3 auf. Weiterhin ist ein Fahrzeug 4 dargestellt, das über einen zweiten Speicher 5 und eine zweite Recheneinheit 6 verfügt. Zudem weist das Fahrzeug 4 eine zweite Sende- und Empfangseinheit 7 auf.

Abhängig von der gewählten Ausführungsform kann das Fahrzeug 4 auch ein GPS-System 8 zur Ermittlung der Ortsposition aufweisen. Zudem kann die Position des Fahrzeuges mithilfe von Sensoren oder einer Kamera erfasst werden, die z.B. bei den Ampeln oder bei Meldestellen angeordnet sind. Zudem ist in FIG 1 eine Verkehrssteueranlage in Form einer Ampel 9 dargestellt. Die Ampel 9 weist in dem dargestellten Ausführungsbeispiel eine dritte Sendeempfangseinheit 10, eine Anzeige 11 zur Anzeige einer freigegebenen oder gesperrten Fahrrichtung auf. Die Anzeige 11 kann z.B. eine Fahrrichtung in gerader Fahrt 12, ein Linksabbiegen 13 und ein Rechtsabbiegen 14 freigeben oder sperren. Die Fahrrichtungen sind schematisch in Form von Pfeilen 12, 13, 14 dargestellt.

FIG 2 zeigt in einer schematischen Darstellung eine Tabelle für einen Fahrplan einer ersten Fahrlinie F1 und eine Tabelle für einen Fahrplan einer zweiten Fahrlinie F2. Die erste Fahrlinie F1 weist eine erste Abfahrtshaltestelle S1 auf, an der zu einem ersten Startzeitpunkt ZS1 ein Fahrzeug abfahren soll. Zudem sind weitere Meldepunkte und Anfahrtszeiten für die Meldepunkte angegeben. Nach der ersten Abfahrtshaltestelle S1 folgt ein erster Meldepunkt P2, der zu einer ersten Anfahrtszeit Z2 angefahren werden sollte. Die Anfahrtszeit kann die Zeit des Ankommens am Meldepunkt oder die Zeit des Abfahrens vom Meldepunkt festlegen. Nach dem ersten Meldepunkt P2 folgt ein zweiter Meldepunkt P3, der zu einer zweiten Anfahrtszeit Z3 angefahren werden soll. Zudem weist die erste Fahrlinie F1 eine Endhaltestelle E1 auf, die zu einem Endzeitpunkt ZE1 angefahren werden sollte.

Die zweite Fahrlinie F2 weist eine zweite Abfahrtshaltestelle S2 auf, die zu einem Startzeitpunkt ZS2 vom Fahrzeug verlassen werden sollte. Zudem weist die zweite Fahrlinie F2 einen vierten Meldepunkt P4 auf, der zu einer vierten Anfahrtszeit Z4 angefahren werden sollte. Auf den vierten Meldepunkt P4 folgt ein fünfter Meldepunkt P5, der zu einer fünften Anfahrtszeit Z5 vom Fahrzeug angefahren werden sollte. Daraufhin folgt ein sechster Meldepunkt P6, der zu einer sechsten Anfahrtszeit Z6 angefahren werden sollte. Zudem weist die zweite Fahrlinie F2 eine Endhaltestelle E2 auf, die zu einem zweiten Endzeitpunkt ZE2 angefahren werden sollte.

Eine Abfahrtshaltestelle und eine Endhaltestelle stellen ebenfalls einen Meldepunkt dar. Die Meldepunkte der Fahrlinien werden von oben nach unten in der entsprechenden Reihenfolge durchfahren.

Eine Zuordnung eines Fahrzeuges, insbesondere eines Fahrzeuges in einem ÖPNV zu einer Fahrlinie kann sich im Betrieb dynamisch ändern. Diese Änderung kann entweder von einer Online-Schnittstelle von einem Betreiber eines Fuhrparkes der Fahrzeuge übernommen werden oder über einen internen Algorithmus automatisch ermittelt werden. Eine manuelle Zuordnung einer Fahrlinie zu einem Fahrzeug kann sinnvoll sein, wenn sich eine Fahrlinie statisch einem Fahrzeug zuordnen lässt.

Im Prinzip kann man bei einer automatischen Zuordnung einer Fahrlinie zu einem Fahrzeug davon ausgehen, dass sich die Fahrlinie aus einem Fahrtverlauf des Fahrzeuges ermitteln lässt. Da aber möglichst bereits zu einem Fahrtbeginn die Zuordnung der Fahrlinie zu dem Fahrzeug bekannt sein sollte, sind abhängig von der gewählten Ausführung die Fahrlinien, d.h. die Fahrtverläufe für die einzelnen Fahrlinien vorab gespeichert. Eine Fahrlinie beinhaltet wenigstens zwei Meldepunkte, dies können im einfachsten Fall eine Abfahrtshaltestelle und eine Endhaltestelle sein. In der Regel enthalten Fahrlinien mehr als zwei Meldepunkte, da zwischen der Abfahrtshaltestelle und der Endhaltestelle noch weitere Meldepunkte bzw. Haltestellen vorgesehen sind. Abhängig von der gewählten Ausführungsform kann das Verfahren zur Zuordnung einer Fahrlinie zu einem Fahrzeug in einer Recheneinheit, insbesondere in einer zentralen Recheneinheit durchgeführt werden.

Abhängig von der gewählten Ausführungsform können die Fahrlinien auch automatisch durch ein Abfahren von Meldepunkten durch das Fahrzeug ermittelt werden. Zudem können Abfahrtszeiten für die Meldepunkte, insbesondere für die Abfahrtshaltestelle auch automatisch ermittelt werden. Dabei können abhängig von einer Tagesart oder einem Datum unterschiedliche Abfahrtszeiten erfasst werden bzw. vorgesehen sein. An unterschiedlichen Tagen, insbesondere an Werktagen oder Sonntagen, können unterschiedliche Fahrpläne für eine Fahrlinie vorgesehen sein.

Unter einer Meldepunktfolge werden mehrere Meldepunkte verstanden, die von einem Fahrzeug abgefahren werden. Die Meldepunkte können Haltestellen oder andere geografische Punkte darstellen, die festgelegt sind. Eine Fahrlinie beinhaltet eine festgelegte Meldepunktfolge, d.h. eine festgelegte Anzahl von aufeinander folgenden Meldepunkten, die nacheinander abgefahren werden. Wechselt ein Fahrzeug zwischen zwei Fahrlinien, so ist die betreffende Haltestelle zwischen den zwei Fahrlinien sowohl als Endhaltestelle als auch als Anfangshaltestelle zu kennzeichnen.

Unter einer Fahrt wird eine Bewegung des Fahrzeuges von einer Abfahrtshaltestelle zu einer Endhaltestelle verstanden. Eine Fahrt ist nicht unbedingt an Umläufe gebunden. Eine Fahrt ist gekennzeichnet durch eine Fahrlinie und deren Liniennummer. Damit ist für eine Fahrt eine festgelegte Anzahl von Meldepunkten vorgegeben. Zudem kann eine Fahrt durch eine Abfahrtszeit an der Abfahrtshaltestelle festgelegt sein. An der Abfahrtshaltestelle wird zu Beginn einer Fahrt eines Fahrzeuges versucht, die gültige Fahrlinie für die Fahrt des Fahrzeuges zu ermitteln. Dies geschieht beispielsweise auf Basis eines Vergleichs der aktuellen Abfahrtszeit des Fahrzeuges und geplanten Abfahrtszeiten von verschiedenen Fahrlinien an der Abfahrtshaltestelle. Wird bei dieser Überprüfung nur eine Fahrlinie gefunden, die zu der erfassten Abfahrtszeit passt, so kann sofort diese Fahrlinie dem Fahrzeug zugeordnet werden. Stehen jedoch mehrere Fahrlinien für die gleiche Abfahrtszeit zur Verfügung, so ist eine weitere zusätzliche Prüfung erforderlich, um die tatsächliche Fahrlinie des Fahrzeuges zu ermitteln.

Unter der Abfahrtszeit kann ein präziser Abfahrtszeitpunkt oder eine Zeitspanne verstanden werden. Beispielsweise bei Bussen wird eine Abfahrtszeit in der Regel nicht präzise eingehalten.

An einer Endhaltestelle wird die Fahrt durch das Fahrzeug beispielsweise dadurch beendet, dass eine Kennung durch das Fahrzeug gesetzt wird, in der das Erreichen der Endhaltestelle festgelegt wird. Beginnt eine Fahrt eines Fahrzeuges an einer Abfahrtshaltestelle zu einem Zeitpunkt, zu dem keine Fahrlinie vorgesehen ist, so ist diese Fahrt nach Erreichen einer erlaubten Endhaltestelle zu speichern und als unversorgte Fahrt zu kennzeichnen.

Abhängig von der gewählten Ausführungsform kann ein Fahrzeug generell bei Ausfahrt aus einem Betriebshof mit einer vorgegebenen Liniennummer, insbesondere mit der Liniennummer 0 belegt werden. Zudem kann einem Fahrzeug die vorgegebene Liniennummer 0 zugeordnet werden, wenn erkannt wird, dass das Fahrzeug eine bisher zugeordnete Fahrlinie verlassen hat. Zudem kann einem Fahrzeug die Liniennummer 0 zugeordnet werden, wenn bei einer Abfahrtshaltestelle mehrere Fahrlinien zur ungefähr gleichen Zeit beginnen und deshalb die richtige Fahrlinie noch nicht zugeordnet werden kann. Weiterhin kann abhängig von der gewählten Ausführungsform auch für ein Fahrzeug mit der Liniennummer 0 eine Priorisierung gegenüber anderen Verkehrsteilnehmern durchgeführt werden.

Dies bedeutet, dass z.B. nach einer Abfahrtshaltestelle mit mehreren möglichen Fahrlinien für diesen Zeitpunkt der Abfahrt an einer Signalanlage, insbesondere an einer Ampel einer Kreuzung auch für ein Fahrzeug, dem keine Fahrlinie eindeutig zugeordnet werden kann, und dem die Liniennummer 0 zugeordnet ist, eine Priorisierung gegenüber anderen Verkehrsteilnehmern vorgenommen wird. Beispielsweise kann eine Ampel ein Vorfahrtssignal für das Fahrzeug, insbesondere für einen Bus oder eine S-Bahn aufweisen, das sich der Ampel nähert und die Liniennummer 0 aufweist. Für die Liniennummer 0 ist in der Ampel ein festgelegter Fahrweg als priorisiert abgelegt.

In einer weiteren Ausführung wird jedem Fahrzeug der Parameter aktuelle Liniennummer zugeordnet, d.h. die Nummer einer Fahrlinie zugeordnet. Es kann aber auch die Liniennummer 0 sein, die als Platzhalter für eine unbestimmte Fahrlinie verwendet wird. Der Parameter aktuelle Liniennummer wird verwendet, um eine Priorisierung des Fahrzeuges gegenüber anderen Verkehrsteilnehmern im Verkehrssystem durchzuführen. Weiterhin kann abhängig von der gewählten Ausführungsform für ein Fahrzeug zusätzlich der Parameter bisherige Liniennummer abgespeichert werden. Der Parameter bisherige Liniennummer leitet sich beispielsweise aus einer aktuellen Fahrlinie mit einer aktuellen Liniennummer ab. Die bisherige Liniennummer kann als Rückfallebene dienen, wenn z.B. aufgrund einer Umleitung die aktuelle Fahrlinie, d.h. die aktuelle Liniennummer auf die Liniennummer 0 gesetzt wird, aber nach einem Passieren der Umleitungsstrecke die aktuelle Fahrlinie wieder neu aufgesetzt werden soll.

Somit dient die bisherige Liniennummer auch als Hilfsgröße, wenn an Abfahrtshaltestellen zur gleichen Abfahrtszeit mehrere Fahrlinien mit verschiedenen Liniennummern zur Verfügung stehen. Somit kann in dieser Situation die bisherige Liniennummer als aktuelle Liniennummer beibehalten werden.

Weiterhin kann für Fahrzeuge ein Parameter Liniennummer letzte Fahrt abgespeichert sein. Der Parameter Liniennummer letzte Fahrt dient z.B. als Hilfsgröße, wenn an Abfahrtshaltestellen zur gleichen Abfahrtszeit mehrere Fahrlinien mit verschiedenen Liniennummern oder besser mit verschiedenen Anschlussfahrten möglich sind. Dieser Parameter ist nicht wie die aktuelle Liniennummer und die bisherige Liniennummer einem Fahrzeug, insbesondere einer Recheneinheit des Fahrzeuges zugeordnet, sondern einer Fahrlinie, d.h. einer Fahrt. Die Liniennummer letzte Fahrt stellt einen zeitlichen Parameter dar und verkettet gewissermaßen aufeinander folgenden Fahrten eines Fahrzeuges zu einem Fahrumlauf, ohne diese Größe zusätzlich einführen zu müssen. Für eine Verkettung wird der Parameter bisherige Liniennummer mit dem Parameter Liniennummer letzte Fahrt verglichen.

Weiterhin können mögliche Liniennummern für Fahrlinien einem Fahrzeug zugeordnet werden, wenn eine präzise Auswahl einer Fahrlinie noch nicht möglich ist. Bei nahezu gleichen Abfahrtszeiten für eine Abfahrtshaltestelle, beispielsweise im Zeitraum zwischen 3 bis 5 Minuten, werden aus den infrage kommenden Fahrlinien die Liniennummern inklusive der zugehörigen Parameter temporär als mögliche Liniennummern für die in dem Zeitraum abfahrenden Fahrzeuge abgespeichert. In einem weiteren Fahrtverlauf kann durch das Überfahren von Meldepunkten die Auswahl an möglichen Fahrlinien sukzessive eingeschränkt werden, bis eine eindeutig eine einzige Fahrlinie und deren Liniennummer übrig bleibt.

An den folgenden Meldepunkten werden die aufgeführten Aktionen insbesondere in der beschriebenen Reihenfolge durchgeführt.

### Meldepunkt Betriebshof

Für einen Ausgangspunkt einer Fahrt, beispielsweise von einem Betriebshof, kann für ein Fahrzeug von der zentralen Recheneinheit 1 folgende Punkte festgelegt werden: Die aktuelle Fahrlinie wird mit der Liniennummer 0 belegt, da die tatsächliche Fahrlinie noch unbekannt ist. Die bisherige Fahrlinie wird ebenfalls mit der Liniennummer 0 belegt. Die möglichen Fahrlinien wird auch mit der Liniennummer 0 belegt. Zudem wird ein Flag für Erreichen der Endhaltestelle gesetzt.

### Meldepunkt Abfahrtshaltestelle

Als Parameter kann beispielsweise eine Unterscheidung in Tagesarten, d.h. zum Beispiel Montag bis Freitag, Samstag oder Sonntag, durchgeführt werden. Zudem liegt für eine Abfahrtshaltestelle ein Plan für die Fahrlinien zur Verfügung, die beispielsweise nach Tagesart unterschiedlich sind.

Für eine Fahrlinie, d.h. für eine Fahrt ist dadurch zugleich eine Abfolge von Meldepunkten festgelegt, die auch automatisch erfasst werden können. Zudem ist für jede Fahrlinie für die Abfahrtshaltestelle eine Abfahrtszeit festgelegt. Abhängig von der gewählten Ausführungsform kann die Abfahrtszeit auch automatisch für ein Fahrzeug erfasst werden und anschließend als vorgegebene Abfahrtszeit abgelegt werden. Für jede Fahrlinie ist eine Liniennummer vorgesehen. Die Liniennummern können automatisch oder manuell vergeben werden.

Zudem wird eine Liniennummer für den Parameter letzte Fahrt, d.h. letzte Fahrlinie automatisch erzeugt und dem Fahrzeug zugeordnet. Weiterhin kann abhängig von der gewählten Ausführungsform ein Übergangszähler vorgesehen sein. Der Übergangszähler wird automatisch nach Beendigung einer Fahrlinie mit einer erfolgreichen Zuordnung des Parameters Liniennummer letzte Fahrt an der Endhaltestelle um den Wert 1 erhöht. Mithilfe des Übergangszählers kann erreicht werden, dass beispielsweise erst nach einem zweimalig durchgeführten gleichen Übergang zwischen zwei Fahrlinien ein fester Fahrumlauf mit den zwei Fahrlinien festgelegt wird. Der Fahrumlauf beinhaltet dann diese zwei Fahrlinien. Abhängig von der gewählten Ausführungsform kann ein Fahrumlauf auch mehr als zwei Fahrlinien umfassen. Der für ein Fahrzeug bekannte Fahrumlauf kann auch dazu verwendet werden, um die Fahrt des Fahrzeuges gegenüber anderen Verkehrsteilnehmern zu priorisieren.

An der Abfahrtshaltestelle wird beispielsweise wenigstens eine der folgenden Aktionen durchgeführt. Wenn das Flag "Endhaltestelle erreicht" nicht gesetzt ist, wird keine Aktion durchgeführt. Dies ist notwendig, wenn die Abfahrtshaltestelle nur temporär als Abfahrtshaltestelle dient, beispielsweise bei Kurzwenden. Ansonsten wird die Abarbeitung folgender Punkte durchgeführt: Flag "Endhaltestelle erreicht" zurücksetzen. Die aktuelle Liniennummer des Fahrzeuges wird mit der Liniennummer 0 belegt. Zudem wird die aktuelle Abfahrtszeit des Fahrzeuges mit den vorgegebenen Abfahrtszeiten der verschiedenen möglichen Fahrlinien verglichen. Ist eine eindeutige Zuordnung des Fahrzeuges zu einer Fahrlinie über die gemessene Abfahrtszeit und die Abfahrtshaltestelle möglich, so wird die Liniennummer der eindeutigen Fahrlinie als gültige Liniennummer für die aktuelle Fahrlinie dem Fahrzeug zugeordnet. Sollten mehrere Fahrlinien infrage kommen, so werden die Parameter sämtlicher infrage kommenden Fahrlinien in einen Bereich für mögliche Liniennummern übernommen.

Anschließend wird ein Vergleich der bisherigen Liniennummer mit der Liniennummer letzte Fahrt der infrage kommenden Fahrlinien durchgeführt. Wird eine Fahrlinie ermittelt, bei der die bisherige Liniennummer und die Liniennummer letzte Fahrt identisch sind und der zugehörige Übergangszähler größer gleich einer vorgegebenen Zahl, insbesondere größer gleich 2 ist, so wird die aktuelle Liniennummer des Fahrzeuges mit der erkannten Liniennummer aus dem Bereich der möglichen Fahrlinien gleichgesetzt. Zusätzlich wird die bisherige Liniennummer des Fahrzeuges gleich der aktuellen Liniennummer gesetzt.

Ist der Vergleich erfolglos bzw. ist der Übergangszähler kleiner 2, so bleibt die aktuelle Liniennummer der Fahrlinie des Fahrzeuges auf den Wert 0 gesetzt. Der Parameter bisherige Liniennummer bleibt von der vom Fahrzeug zuletzt durchgeführten Fahrlinie erhalten. Zudem erfolgt vorzugsweise eine Abspeicherung der aktuellen Liniennummer mit einem Zeitstempel für diese Fahrlinie.

Für einen Meldepunkt stehen abhängig von der gewählten Ausführungsform mehrere gültige Fahrlinien mit entsprechenden Liniennummern zur Verfügung. Wird ein Meldepunkt von einem Fahrzeug überfahren, dessen aktuelle Liniennummer für die Fahrlinie gleich 0 ist, so wird überprüft, ob weitere mögliche Fahrlinien für diesen Meldepunkt abgespeichert sind. Wenn dies der Fall ist, wird überprüft, ob eine der möglichen Fahrlinien infrage kommen könnte. Ist dies der Fall, so wird eine Einschränkung der an diesem Meldepunkt zugelassenen Fahrlinien durchgeführt. Die übrigen Fahrlinien können abhängig von der gewählten Ausführungsform gelöscht werden. Sollte bei dieser Überprüfung nur eine Fahrlinie übrig bleiben, so wird diese Fahrlinie sofort als aktuelle Fahrlinie dem Fahrzeug zugeordnet. Der Parameter bisherige Fahrlinie wird unter dem Parameter Fahrlinie letzte Fahrt abgespeichert. Anschließend wird die bisherige Fahrlinie gleich der aktuellen Fahrlinie gesetzt.

In einem folgenden Verfahrenspunkt wird überprüft, ob der abgefahrene Meldepunkt auf der aktuellen Fahrlinie des Fahrzeuges liegt. Wenn dies nicht der Fall ist, so wird die aktuelle Fahrlinie mit dem Wert 0, d.h. mit der Liniennummer 0 belegt. Ergibt die Überprüfung jedoch, dass der abgefahrene Meldepunkt auf der Fahrlinie liegt, so wird die aktuelle Fahrlinie gleich der bisherigen Fahrlinie gesetzt und es wird eine Priorisierung im Verkehrssystem freigegeben. Dies bedeutet, dass im weiteren Verlauf das Fahrzeug gemäß der zugeordneten Fahrlinie gegenüber anderen Verkehrsteilnehmern in Bezug auf eine Vorfahrt priorisiert wird. Mithilfe dieses Verfahrens können Fahrzeuge, die auf einer Umleitungsstrecke unterwegs waren, wieder der ursprünglichen Fahrlinie zugeordnet werden.

Anschließend erfolgt beispielsweise eine Speicherung der aktuellen Fahrlinie mit einem Zeitstempel für die Anfahrtszeit des Meldepunktes und mit Angabe des Meldepunktes. Zudem wird das Flag "Endhaltestelle erreicht" zurückgesetzt.

Bei dem Meldepunkt Endhaltestelle wird das Flag "Endhaltestelle erreicht" gesetzt. Zudem erfolgt beispielsweise eine Speicherung der aktuellen Fahrlinie mit einem Zeitstempel und der Angabe der Endhaltestelle. Anschließend wird überprüft, ob die Endhaltestelle auf der zugeordneten Fahrlinie liegt. Wenn dies nicht der Fall ist, dann werden die Fahrlinie für die letzte Fahrt auf unbekannt gesetzt und der Übergangszähler auf den Wert 0 gesetzt.

Ergibt die Abfrage, dass die Endhaltestelle auf der zugeordneten Fahrlinie liegt, so wird die Fahrlinie für die letzte Fahrt überprüft. Wenn die Fahrlinie für die letzte Fahrt unbekannt ist, so erfolgt eine Aktion. Wenn die Fahrlinie für die letzte Fahrt abgespeichert ist, so wird der Übergangszähler um den Wert 1 erhöht. Mithilfe dieses Verfahrens wird z.B. nach einem zweimaligen, erfolgreichen Befahren wenigstens zweier aufeinander folgender Fahrlinien automatisch ein neuer Fahrumlauf erkannt und abgespeichert.

Es können ortsspezifisch für verschiedene Tagesarten unterschiedliche Fahrpläne für die Fahrlinien vorgegeben sein. Dabei ist jedem Meldepunkt bzw. jede Haltestelle, an der eine Fahrlinie beginnt, eine Abfahrtshaltestelle zugeordnet. Abhängig von der gewählten Ausführungsform sind mindestens die an den Abfahrtshaltestellen gültigen Fahrlinien pro Tagesart abgespeichert.

Die Fahrlinien können in einer Ausführung durch ein Fahrzeug während des Betriebes generiert werden. Dabei wird eine Fahrlinie aus Meldepunktfolgen gebildet, die ein Fahrzeug mit den entsprechenden Anfahrtszeiten abfährt. Dabei werden für den ersten Meldepunkt die Abfahrtshaltestelle und für den letzten Meldepunkt die Endhaltestelle festgelegt. Die Meldepunkte für Abfahrtshaltestellen und Endhaltestellen sind vorzugsweise so definiert, dass sie positionsmäßig gut zu unterscheiden sind. Bei Kurzwendehaltestellen sollte zusätzlich die Fahrtrichtung des Fahrzeuges an dieser Stelle eindeutig sein. Auch die eine Default-Liniennummer mit der Nummer 0 sollte als mögliche Liniennummer bei den betreffenden Meldepunkten als erlaubt hinterlegt sein.

Abhängig von der gewählten Ausführungsform kann jeder gültige Meldepunkt mit einer ID-Nummer des Fahrzeuges und einem Zeitstempel, zu dem das Fahrzeug den Meldepunkt anfährt, abgespeichert werden. Damit können folgende Auswertungen durchgeführt werden: Analyse des Fahrtverlaufes und die Qualität der Bevorzugung über die gesamte Fahrlinie. Analyse, ob neue Fahrlinien gebildet wurden. Dabei ist eine manuelle Zuordnung der Liniennummer notwendig. Zudem kann eine Analyse dahingehend durchgeführt werden, ob die Abfahrtszeit für eine Abfahrtshaltestelle noch genutzt wird. Ist dies wiederholt nicht der Fall, so kann diese Abfahrtszeit automatisch oder manuell gelöscht werden. Abhängig von der gewählten Ausführungsform kann ein Parameter für die Zeitdauer abgespeichert sein, der festlegt, nach welcher Zeit der Nichtbenutzung einer Abfahrtszeit die Abfahrtszeit für die Abfahrtsstelle gelöscht wird. Dies kann beispielsweise ein Tag, zwei Tage, drei Tage oder eine Woche sein.

Weiterhin kann eine zyklische Analyse dahingehend durchgeführt werden, ob zu einer bekannten Fahrlinie eine neue Abfahrtszeit hinzugekommen ist. In diesem Fall kann die zugehörige Liniennummer der Fahrlinie zu der neuen Abfahrtszeit übernommen werden und die Fahrlinie als gültig zu der neuen Abfahrtszeit angegeben werden. Damit können Änderungen im Fahrplan automatisch erfasst werden. Weiterhin kann für jede bekannte Fahrlinie eine erlaubte Meldepunktfolge mit den zugehörigen Meldepunkten abgespeichert werden.

An Abfahrtshaltestellen können oft mehrere Fahrlinien zur gleichen Zeit oder unmittelbar hintereinander abfahren. In dieser Situation ist es schwierig, anhand der Abfahrtszeit die richtige Fahrlinie für das Fahrzeug zu erkennen. Man kann generell von zwei unterschiedlichen Fällen ausgehen:
Fall 1: Es liegt ein variabler Umlaufplan vor. Das heißt, es gibt zwischen einer Fahrlinie, die an der Abfahrtshaltestelle endet und der neuen Fahrlinie keine feste Zuordnung. Damit kann keine eindeutige Aussage getroffen werden, welche Fahrlinie nun beim Losfahren des Fahrzeuges von der Abfahrthaltestelle die richtige neue Fahrlinie ist. In diesem Fall sollte die Fahrlinie durch Einschränkungen mittels erlaubter Fahrlinien an den während der Fahrt überfahrenen Meldepunkten ermittelt werden. Wird eine eindeutige Fahrlinie ermittelt, so wird diese als aktuelle Fahrlinie mit der entsprechenden Liniennummer verwendet. Um das Lernen von Fahrumläufen zu verbessern, wird der noch unveränderte Parameter bisherige Fahrlinie in den Parameter letzte Fahrlinie übernommen. Dabei werden die ermittelte aktuelle Fahrlinie und die Abfahrtszeit berücksichtigt. Mithilfe dieses Verfahrens ist es möglich, feste Fahrumläufe zu erkennen.
Fall 2: Fester Umlaufplan. Bei einem festen Umlaufplan gibt es zwischen der bisherigen und der neu zu verwendenden Fahrlinie einen festen Zusammenhang. In diesem Fall kann aus der Historie gelernt werden, indem man sich den Übergang zwischen den Fahrlinien abspeichert und den Übergang bei der Auswahl der neu zu bestimmenden Fahrlinie berücksichtigt. Die Speicherung der Übergänge zwischen den wenigstens zwei Fahrlinien findet beispielsweise in dem Parameter Fahrlinie letzte Fahrt statt. Dieser Parameter umfasst eine Abfahrtszeit von der Abfahrtshaltestelle und die Abfahrtshaltestelle. Es sollte vermieden werden, dass bereits beim ersten Übergang zwischen zwei Fahrlinien diese Zuordnung wirkt. Dies würde bedeuten, dass auch bei einem variablen Umlaufplan fälschlicherweise von einer festen Zuordnung ausgegangen werden kann. Damit würde eine falsche Fahrlinie als gültig erkannt werden. Deshalb wird vorzugsweise ein Übergangszähler eingeführt. Nur wenn die Fahrt vollständig durchgeführt wurde und an der geplanten Endhaltestelle endet, kann der Übergangszähler erhöht werden. An der Abfahrtshaltestelle wird dieser Übergangszähler ausgewertet.

Beispielhafter Ablauf: Beim ersten Eintreffen nach dem Systemstart an der Abfahrtshaltestelle wird aufgrund mehrerer möglicher Abfahrtszeiten ein Vergleich der bisherigen Fahrlinie mit der Fahrlinie letzte Fahrt durchgeführt. Da der Parameter Fahrlinie letzte Fahrt noch nicht festgelegt wurde, und damit als ungültig gekennzeichnet ist, werden vorläufig bei allen Fahrten des Fahrzeuges die Fahrlinie nach Fall 1 festgelegt, wie oben erläutert. Beim nächsten Eintreffen des Fahrzeuges, beispielsweise am nächsten Tag zur gleichen Uhrzeit und der gleichen bisherigen Fahrlinie, führt der Vergleich nach Fall 2 mit größter Wahrscheinlichkeit zum Erfolg. Da aber der Übergangszähler erst den Wert 1 aufweist, wird im zweiten Durchlauf nochmals nach Fall 1 gearbeitet. Erst, wenn zweimal oder öfter nacheinander der Fahrtübergang erfolgreich war, wird ein fester Umlaufplan erkannt.

Wird nun ein Umlaufplan geändert, so sind folgende zwei Fälle zu unterscheiden:
Fall 3: Zur gleichen Zeit wird an der Abfahrtshaltestelle eine abweichende Fahrlinie begonnen. In diesem Fall wird eine falsche Fahrlinie zugeordnet. Sobald sich die Strecken, d.h. die Meldepunkte unterscheiden, wird dies erkannt. Als Folge davon wird dem Fahrzeug die Liniennummer 0 für eine unbekannte Fahrlinie zugeordnet. An der Endhaltestelle wird die Streckenprüfung genauso durchgeführt. Ist auch die Endhaltestelle falsch, dann kann es sich nicht um eine Umleitung handeln. In diesem Fall wird der Parameter Fahrlinie letzte Fahrt wieder auf unbekannt gesetzt und der Übergangszähler wird auf den Wert 0 gesetzt. Damit ist nach Fall 1 eine neue Zuordnung möglich.
Fall 4: Die Abfahrtszeit der Anschlussfahrt ändert sich gegenüber dem Umlaufplan signifikant, beispielsweise um 10 Minuten. Ist dies der Fall, so ist es unwesentlich, ob sich auch die Fahrlinie ändert. Die neue Abfahrtszeit wird nach Fall 1 dem Parameter Fahrlinie letzte Fahrt zugeordnet. Die alte Zuordnung bleibt zu der nicht mehr stattfindenden Fahrt als unbenutzt erhalten.

In einer weiteren Ausführung ist vorgesehen, dass, falls aufgrund einer Umleitung kein Meldepunkt überfahren, dies keine Auswirkung hat, da zeitliche Zusammenhänge nicht überprüft werden. Wird bei einer Umleitung ein Meldepunkt überfahren, der nicht zur zugeordneten Fahrlinie gehört, so führt dies zu keiner Priorisierung, da die aktuelle Fahrlinie auf die Liniennummer 0 gesetzt wird. Bei jedem weiteren Meldepunkt wird bei der Fahrlinie mit der Liniennummer 0 überprüft, ob die bisherige Fahrlinie zu den möglichen Fahrlinien gehört. Wenn ja, wird diese wieder als aktuelle Fahrlinie dem Fahrzeug zugeordnet. Im einfachsten Fall könnte dies auch die Fahrlinie mit der Liniennummer 0 sein.

Finden Entlastungsfahrten mit der Fahrlinie mit der Liniennummer 0 statt, so wird diese Fahrlinie für das Fahrzeug beibehalten, da keine mögliche Fahrlinie zur Auswahl an den Meldepunkten bereitsteht. Die Fahrlinie wird als mögliche Fahrlinie mit der Liniennummer 0 zu dem Meldepunkt gespeichert.

Sollte ein Fahrzeug beispielsweise aus Verkehrsgründen kurzwenden, so wird eine ungültige Kreuzungsfolge erkannt und damit eine Zuordnung der Fahrlinie auf eine unbekannte Fahrlinie, d.h. mit der Liniennummer 0, durchgeführt. Falls während der weiteren Fahrt des Fahrzeuges eine eindeutige Zuordnung mit der bisherigen Fahrlinie möglich ist, so wird die bisherige Fahrlinie wieder als aktuelle Fahrlinie übernommen. Ansonsten bleibt das Fahrzeug der Fahrlinie mit dem Wert unbekannt, d.h. der Liniennummer 0 zugeordnet.

Erfolgt ein fahrplanmäßiges Kurzwenden des Fahrzeuges, so muss die Kurzwendehaltestelle sowohl als Endhaltestelle als auch als Anfangshaltestelle gekennzeichnet werden. Eine Zuordnung der zugeordneten fahrplanmäßigen Fahrlinien findet am Meldepunkt Abfahrtshaltestelle nur statt, wenn das Flag "Endhaltestelle erreicht" gesetzt ist. Findet eine Normalfahrt statt, so ist an der Abfahrtshaltestelle dieses Flag nicht gesetzt.

Bei Beginn der Fahrt ist dem Fahrzeug normalerweise eine Liniennummer 0 für eine unbekannte Fahrlinie zugeordnet. Fahrzeuge werden damit beispielsweise nur an den damit parametrierten Kreuzungen bevorzugt. Ist fehlerhafterweise noch eine gültige Fahrlinie zugeordnet, so wird diese aufgrund des ungeplanten Fahrtverlaufes in dem Fahrzeug auf eine unbekannte Fahrlinie und damit auf die Liniennummer 0 zurückgesetzt. Der Fahrverlauf einer Sonderfahrt wird zwar als möglicher Fahrtverlauf ausgewertet, da aber die Abfahrtshaltestelle als solche normalerweise nicht gekennzeichnet ist, findet keine Aufnahme der Fahrlinie als neue Fahrlinie statt.

Die beschriebenen Verfahren werden von der Recheneinheit 1 und/oder der zweiten Recheneinheit 6 des Fahrzeuges 4 durchgeführt.

Das Fahrzeug und/oder die zentrale Recheneinheit 1 können Bedienoberflächen aufweisen, mit denen beispielsweise Tagesarten, Meldepunkte für Abfahrts- und Endhaltestellen und Abfahrtszeiten an den Abfahrtshaltestellen beispielsweise pro Tagesart definiert werden können. Die Tagesart kann Montag bis Freitag von einem Samstag oder einem Sonntag unterscheiden. Zudem kann mithilfe von Bedienoberflächen eine Visualisierung von Fahrlinien, insbesondere von Meldepunktfolgen zwischen einer Anfangshaltestelle und einer Endhaltestelle mit einer Kennzeichnung der Meldepunkte und der Meldepunkttypen erfolgen. Zudem kann abhängig von der gewählten Ausführungsform die Möglichkeit bestehen, Fahrlinien manuell eine Liniennummer zuzuordnen. Weiterhin können Meldepunktfolgen mittels durchgeführter Fahrten erfasst und als neue Fahrlinien mit neuen Liniennummern abgespeichert werden. Zudem können Meldepunktfolgen auch als neue Fahrlinien manuell eingegeben werden.

Weiterhin kann eine Visualisierung aller Meldepunkte mithilfe der Bedienoberflächen vorgesehen sein, wobei mögliche Fahrlinien, die diese Meldepunkte überfahren, automatisch durch eine Auswertung der Meldepunktfolgen und zugeordneter Liniennummern gebildet werden. Zudem kann für jede Fahrlinie die Abfahrtszeit und die Liniennummer dargestellt werden. Weiterhin können die aktuelle Fahrlinie, mögliche Fahrlinien, Fahrlinie letzte Fahrt, der Wert des Übergangszählers und die Endhaltestelle visualisiert werden. Weiterhin kann eine Visualisierung der Fahrlinien (aktuell oder historisch) in einer Listenform mit Attributen erfolgen: Dabei kann eine Abfahrtshaltestelle mit aktueller Fahrlinie und einer Liniennummer angezeigt werden. Zudem kann die Endhaltestelle mit der aktuellen Fahrlinie und der Liniennummer angezeigt werden. Weiterhin kann die Fahrlinie letzte Fahrt mit der Liniennummer angezeigt werden. Zudem kann der Wert des Übergangszählers angezeigt werden. Weiterhin können überfahrene Meldepunkte inklusive dem Typ des Meldepunktes mit der Angabe der Uhrzeit, d.h. der Anfahrtszeit, dargestellt werden. Weiterhin kann die aktuelle Fahrlinie mit der Liniennummer und die bisherige Fahrlinie mit der Liniennummer angezeigt werden. Zudem kann angezeigt werden, ob das Flag "Endhaltestelle erreicht" gesetzt ist oder nicht.

Die Tagesart kann jeden Tag der Woche, insbesondere einen Werktag, einen Samstag, einen Sonntag, einen Feiertag oder eventuell einen Sondertag beinhalten. Zu Tagesbeginn kann beispielsweise automatisch die aktuelle Tagesart aus dem aktuellen Datum abgeleitet werden. Zudem kann abhängig von der gewählten Ausführungsform ein Datum manuell als Sondertag gekennzeichnet werden können. Zudem kann aus einem Verkehrsrechner die Tagesarten und dessen XML-Dateiformat übernommen und importiert werden.

Eine Fahrlinie, d.h. eine Meldepunktfolge, kann durch Abfahren einer Strecke durch das Fahrzeug erfasst werden. Die Fahrt des Fahrzeuges kann zur Datenaufnahme dienen, um daraus Fahrlinien zu definieren. Dabei reicht es, die Meldepunkte und beispielsweise die Anfahrtszeiten an den Meldepunkten, die ein Fahrzeug überfährt, zeitlich geordnet zu speichern und diese Daten für eine spätere Auswertung zur Verfügung zu stellen bzw. für eine Definition von Fahrlinien bereitzustellen.

Eine Fahrlinie ist definiert als eine Meldepunktfolge, d.h. eine Abfolge von mehreren Meldepunkten. Eine Fahrlinie beginnt mit dem Meldepunkt Abfahrtshaltestelle und endet mit dem Meldepunkt Endhaltestelle. Fahrlinien können im Online-Betrieb dazu verwendet werden, um zu überprüfen, ob sich ein Fahrzeug auf einer gültigen Fahrt befindet. Abhängig von der gewählten Ausführungsform kann eine Fahrlinie automatisch oder manuell nachbearbeitet, ergänzt oder gekürzt werden. Unter Meldepunkten werden geografische Punkte verstanden, denen erlaubte Fahrlinien zugeordnet sind. Ein Meldepunkt kann vom Typ Abfahrtshaltestelle, Zwischenpunkt oder Endhaltestelle sein. Abhängig von der gewählten Ausführungsform können jedem Meldepunkt folgende Parameter manuell oder automatisch zugeordnet werden: Abfahrtszeit mit den Attributen Tagesart, Uhrzeit, Fahrlinie. Die aktuelle Tagesart kann automatisch zu Tagesbeginn festgelegt werden.

Eine Fahrt beginnt mit einer fest definierten Abfahrtszeit, vorzugsweise tagesartbezogen an einer festgelegten Abfahrtshaltestelle und ist einem Fahrzeug zugeordnet. Die Fahrt kann verwendet werden, um online zu überprüfen, ob ein Fahrzeug eine begonnene Fahrt gemäß einer vorgegebenen Fahrlinie durchführt. Abgeschlossene Fahrten, die durch das Erreichen der Endhaltestelle definiert sind, können für Qualitätsbetrachtungen gespeichert werden. Zudem können automatisch folgende Parameter pro Fahrt gebildet werden: Kennung Fahrzeug, Abfahrtszeit der Fahrt an der Abfahrtshaltestelle, aktuelle Fahrlinie, Fahrlinie letzte Fahrt und Übergangszähler.

In FIG 1 ist eine Verkehrssituation dargestellt, bei der sich das Fahrzeug 4 einer Kreuzung nähert, an der eine Ampel den Verkehr regelt. Die Recheneinheit 1, die eine zentrale Recheneinheit darstellen kann, ermittelt für das Fahrzeug 4 abhängig von den vorab beschriebenen Verfahren eine Fahrlinie bzw. einen Umlauf bzw. einen Umlaufplan, den das Fahrzeug 4 abfährt. Ein Umlaufplan kann mehrere Fahrlinien aufweisen, die z.B. in einer festgelegten Reihenfolge abgefahren werden. Dem Fahrzeug 4 wird eine entsprechende Fahrlinie von der Recheneinheit 1 zugeordnet. Die Zuordnung wird von der Recheneinheit 1 an das Fahrzeug 4 über die Sende-Empfangseinheiten 3, 7 übermittelt.

In einer weiteren Ausführung kann auch die zweite Recheneinheit 6 für das Fahrzeug 4 abhängig von den vorab beschriebenen Verfahren eine Fahrlinie bzw. einen Umlauf bzw. einen Umlaufplan, ermitteln, den das Fahrzeug 4 abfährt.

Nähert sich nun das Fahrzeug 4 einer Signalanlage eines Verkehrssystems, insbesondere einer Ampel 9, so übermittelt das Fahrzeug 4 die zugeordnete Fahrlinie beispielsweise in Form der Liniennummer an die Ampel 9. Daraufhin kann die Ampel 9 eine Priorisierung des Fahrzeuges 4 entsprechend der übermittelten Fahrlinie durchführen. Dazu sind in einem Speicher der Ampel entsprechende Priorisierungen in Bezug auf eine Vorfahrt der entsprechenden Fahrlinien abgelegt. Beispielsweise wird bei Ankommen des Fahrzeuges 4 ein Linksabbiegen gegenüber einer Geradeausfahrt bevorzugt, wenn die Fahrlinie des Fahrzeuges ein Linksabbiegen an dieser Ampel vorsieht. Somit wird für das Fahrzeug 4 von der Ampel vorranging vor anderen Verkehrsteilnehmern eine freie Fahrt geschaltet. Abhängig von der gewählten Ausführungsform kann auch eine Geradeausfahrt oder ein Rechtsabbiegen entsprechend der dem Fahrzeug 4 zugeordneten Fahrlinie priorisiert werden. Anstelle einer Ampel können auch andere Signalanlagen bzw. Schaltanlagen wie Stellwerke für Gleise für ein Schienenfahrzeug vorgesehen sein.

Abhängig von der gewählten Ausführungsform kann die dem Fahrzeug 4 zugeordnete Fahrlinie auch direkt von der Recheneinheit 1 an die Ampel 9 über die Sende-Empfangseinheiten 3, 10 übermittelt werden. Zudem wird mit der Fahrlinie eine Kennung für das Fahrzeug übermittelt. In dieser Ausführungsform reicht es aus, wenn das Fahrzeug beim Annähern an die Ampel 9 seine Kennung an die Ampel übermittelt. Die Ampel weist eine Recheneinheit auf und kann aufgrund der Übermittlung der Kennung eine der Erkennung zugeordnete Fahrlinie priorisieren, d.h. gegenüber anderen Verkehrsteilnehmern vorziehen. Das Fahrzeug kann z.B. ein Bus, ein Zug, eine S-Bahn oder ein Auto sein.

Anstelle der Ampel 9 kann jede andere Art von Signalsystem, insbesondere ein Verkehrsleitsystem, eine Schranke, eine Schienenweiche usw. sein, mit der eine Lenkung oder eine Steuerung und insbesondere eine Priorisierung eines Verkehrsweges oder eines Verkehrsmittels möglich ist.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zum Zuordnen wenigstens einer Fahrlinie zu einem Fahrzeug, wobei wenigstens eine Fahrlinie vorgesehen ist, wobei eine Fahrlinie wenigstens zwei Meldepunkte aufweist, wobei die zwei Meldepunkte wenigstens eine Abfahrtshaltestelle mit einer Abfahrtszeit und eine Endhaltestelle darstellen, wobei eine Ortsposition des Fahrzeuges erfasst wird, wobei überprüft wird, zu welchem Startzeitpunkt das Fahrzeug welche Abfahrtshaltestelle verlässt, wobei anhand des erfassten Startzeitpunktes und der erfassten Abfahrtshaltestelle überprüft wird, welche wenigstens eine Fahrlinie dem Fahrzeug zugeordnet wird.

2. Verfahren nach Anspruch 1, wobei nach dem Verlassen der Abfahrtshaltestelle mehr als eine Fahrlinie dem Fahrzeug zugeordnet werden, wobei erfasst wird, welchen wenigstens einen weiteren Meldepunkt das Fahrzeug anfährt, wobei dem Meldepunkt wenigstens eine Fahrlinie zugeordnet ist, wobei anhand der wenigstens einen Fahrlinie des weiteren Meldepunktes die möglichen Fahrlinien reduziert werden, die dem Fahrzeug zugeordnet werden.

3. Verfahren nach Anspruch 2, wobei einem Meldepunkt eine Anfahrtszeit zugeordnet ist, wobei die Anfahrtszeit angibt, zu welcher Zeit ein Fahrzeug auf einer Fahrlinie den Meldepunkt anfährt, wobei eine Anfahrtszeit des Fahrzeuges am Meldepunkt erfasst wird, wobei die Anfahrtszeit des Fahrzeuges mit der Anfahrtszeit der Fahrlinie des Meldepunktes verglichen wird, um die möglichen Fahrlinien des Fahrzeuges zu reduzieren.

4. Verfahren nach einem der Ansprüche 2 oder 3, wobei anhand der Meldepunkte oder anhand der Meldepunkte und der Anfahrtszeit wenigstens einer Fahrlinie die möglichen Fahrlinien so lange reduziert werden, bis nur eine einzige Fahrlinie dem Fahrzeug zugeordnet wird.

5. Verfahren nach einem der vorhergehenden Ansprüche, wobei eine Fahrlinie erkannt wird, wenn das Fahrzeug die Abfahrtshaltestelle zu einem festgelegten Startzeitpunkt verlässt und die Fahrt des Fahrzeuges bei der festgelegten Endhaltestelle endet.

6. Verfahren nach einem der vorhergehenden Ansprüche, wobei ein Fahrumlauf wenigstens zwei festgelegte Fahrlinien umfasst, wobei der Fahrumlauf dem Fahrzeug zugeordnet wird, wenn das Fahrzeug den Fahrumlauf wenigstens eine festgelegte Anzahl mal, insbesondere zwei Mal durchfahren hat.

7. Verfahren nach einem der vorhergehenden Ansprüche 1 bis 3 und 5, wobei dem Fahrzeug eine aktuelle Fahrlinie für die aktuelle Fahrt und eine vorhergehende Fahrlinie für eine vorhergehende Fahrt zugeordnet werden.

8. Verfahren nach einem der vorhergehenden Ansprüche, wobei nach Zuordnen einer Fahrlinie zu dem Fahrzeug eine Fahrt des Fahrzeuges erfasst wird, wobei bei einem Abweichen des Fahrzeuges von der zugeordneten Fahrlinie dem Fahrzeug als aktuelle Fahrlinie eine unbekannte Fahrt zugeordnet wird.

9. Verfahren nach Anspruch 8, wobei nach dem Erkennen des Abweichens von der zugeordneten Fahrlinie anhand der angefahrenen Meldepunkte überprüft wird, ob das Fahrzeug wieder zur vorhergehenden Fahrlinie zurückgekehrt ist, und wobei ein Zurückkehren zur vorhergehenden Fahrlinie die vorhergehende Fahrlinie wieder als aktuelle Fahrlinie dem Fahrzeug zugeordnet wird.

10. Verfahren zum Steuern eines Verkehrssystems, wobei anhand einer nach einem der vorhergehenden Ansprüche ermittelten Fahrlinie für ein Fahrzeug eine Priorisierung des Fahrzeuges entsprechend der Fahrlinie innerhalb des Verkehrssystems durchgeführt wird.

11. Verfahren nach Anspruch 10, wobei das Fahrzeug ein öffentliches Verkehrsmittel darstellt, wobei wenigstens eine Verkehrssteueranlage eine Information über die Fahrlinie des Fahrzeuges erhält, und wobei die Verkehrssteueranlage bei Annäherung des Fahrzeuges an die Verkehrssteueranlage eine Priorisierung des Fahrzeuges gegenüber anderen Verkehrsteilnehmern entsprechend der Fahrlinie durchführt, und wobei die Verkehrssteueranlage eine Signalanlage, eine Verkehrsampel oder eine Schienenweiche ist.

12. Verfahren nach einem der Ansprüche 10 oder 11, wobei dem Fahrzeug ein Fahrumlauf mit mindestens zwei Fahrlinien zugeordnet wird, und wobei eine Priorisierung des Fahrzeuges entsprechend dem Fahrumlauf erfolgt.

13. Verfahren nach einem der Ansprüche 10 bis 12, wobei das Fahrzeug ein Bus, ein Zug, ein Flugzeug, eine S-Bahn oder ein Auto ist.

14. Recheneinheit, die ausgebildet ist, ein Verfahren nach einem der vorhergehenden Ansprüche auszuführen.

15. Verkehrssystem, das ausgebildet ist, ein Verfahren nach einem der Ansprüche 10 bis 13 auszuführen.
